# EUROPÄISCHE PATENTSCHRIFT

(11) **EP 0 578 287 B1**
(45) Veröffentlichungstag und Bekanntmachung des Hinweises auf die Patenterteilung: **26.06.1996**
(21) Anmeldenummer: 93201096.0
(22) Anmeldetag: 15.04.1993
(51) Int. Cl.: B65D 33/06

(54) **Kunststoffbeutel zur Umhüllung eines flach zusammenklappbaren kastenförmigen Müllbehälters aus Pappe oder Karton**
Plastic bag for wrapping a collapsible box-shaped refuse container made of paper-board
Sac en matière plastique destiné à enrober une poubelle en forme de caisson rabattable en carton

(30) Priorität: 10.07.1992 DE 4222712
(43) Veröffentlichungstag der Anmeldung: 12.01.1994
(73) Patentinhaber: POLYMER-SYNTHESE-WERK GmbH, D-47495 Rheinberg (DE)
(72) Erfinder: Klaus, Axel Uwe, W-4134 Rheinberg 3 (DE)
(74) Vertreter: Ackmann, Günther

(56) Entgegenhaltungen:
- DE-A- 1 586 989
- DE-U- 8 911 558
- FR-A- 1 407 248
- US-A- 2 196 184

## Beschreibung

Die Erfindung betrifft einen Kunststoffbeutel zur Aufnahme eines flach zusammengelegten, in dem Kunststoffbeutel aufklappbaren kastenförmigen Müllbehälters aus Pappe oder Karton, wobei der durch Faltungen flach zusammengelegte Kunststoffbeutel durch eine mittlere Faltung begrenzte, nach unten umgeklappte und aneinanderliegende seitliche Hälften des Bodens aufweist, die im auseinandergefalteten Zustand einen flachen Boden bilden und am oberen Teil des Kunststoffbeutels zwei zusammenlegbare Tragegriffe (13) vorgesehen sind.

Zur Aufnahme des Mülls in Flugzeugen o. dgl. sind aus den US-PS 4,620,479 und 4,711,390 flach zusammenklappbare kastenförmige Müllbehälter aus Pappe oder Karton bekannt, die in einen Kompaktor einsetzbar sind, welcher den eingefüllten Müll mittels eines zugeordneten Stempels verdichtet. Die Müllbehälter bestehen aus Pappe oder Karton und sind durch einen geeigneten Zuschnitt sowie Faltungen derart ausgeführt, daß sie flach zusammenklappbar sind. Die Müllbehälter werden in der Flachlage gestapelt und bedarfsweise auseinandergeklappt und in den Kompaktor eingesetzt. Um ein Aufweichen der Müllbehälter durch Einwerfen von feuchtem Material oder gar von Flüssigkeiten und eine Zerstörung beim Anheben zu verhindern, ist aus dem DE-U-89 11 558 ein Kunststoffbeutel zur Umhüllung des aus Pappe oder Karton bestehenden kastenförmigen Müllbehälters bekannt. Der feuchtigkeitsempfindliche Müllbehälter aus Pappe oder Karton ist bei dieser Ausführung in seiner Flachlage in den ebenfalls flach zusammengelegten Kunststoffbeutel eingesetzt. Für den Gebrauch wird der Müllbehälter zusammen mit dem umhüllenden Kunststoffbeutel aufgeklappt bzw. aufgefaltet und in den Kompaktor eingeführt. Nach Verdichtung des Mülls wird der Kunststoffbeutel mit dem einliegenden gefüllten Müllbehälter aus dem Kompaktor herausgenommen und mit Hilfe der Tragegriffe transportiert. Der Müllbehälter wird mit seiner Umhüllung beim Herausnehmen auch dann nicht zerstört, wenn feuchter Müll oder Flüssigkeiten eingelagert sind, welche die Pappe bzw. Karton erweicht haben. Zur Entsorgung ist es erforderlich, den Kunststoffbehälter von dem gefüllten kastenfömigen Müllbehälter abzuziehen, so daß eine getrennte Entsorgung bzw. Verarbeitung für ein Recycling möglich ist. Das Abziehen des Kunststoffbeutels von dem kastenförmigen Müllbehälter, der mit dem im Kompaktor zusammengepreßten Müll gefüllt ist, ist jedoch sehr umständlich und zeitraubend. Dies wird insbesondere dadurch verursacht, daß die Umhüllung relativ dicht und fest an dem kastenförmigen Müllbehälter anliegt.

Um ein besseres Abziehen des Kunststoffbeutels von dem kastenförmigen gefüllten Müllbehälter zu ermöglichen sieht die Erfindung vor, daß am Boden des Kunststoffbeutels ein Handgriff angebracht ist. Dieser ermöglicht ein einfaches Abziehen des Kunststoffbeutels, welches einfach und schnell auszuführen ist, auch wenn der Kunststoffbeutel fest am Müllbehälter anliegt.

Die Erfindung geht davon aus, daß zum Tragen und Transport die Anordnung von Tragegriffen am oberen Füllende von Beuteln oder Säcken aus Papier oder Kunststoff allgemein bekannt ist (vgl. DE-U 89 11 558.9 oder DE-A 15 86 989 oder US-A 21 96 184). Derart am oberen Ende angeordnete Tragegriffe können nicht dazu beitragen, den Kunststoffbeutel von einem einliegenden Behälter z. B. einem Müllbehälter, abzuziehen. Das gilt auch für die Ausführung nach der FR-A 14 07 248, welche einen Sack mit einem am Boden angeordneten Tragegriff beschreibt, wobei das andere, beim Tragen nach unten weisende Sackende verschlossen sein müßte, wie es bei den an beiden Enden verschlossenen Kreuzbodenventilsäcken mit einem Füllventil bekannt ist. Solche tragbaren Säcke sind weder zur Aufnahme von kastenförmigen Müllbehältern geeignet, noch weisen sie Mittel auf, den Sack von einem solchen Behälter abziehen zu können.

Der erfindungsgemäß am Boden angeordnete Handgriff kann verschieden ausgeführt sein. Bei einer einfachen Ausführung besteht der Handgriff aus einem flachen Kunststoffstreifen, dessen Enden am Boden angeschweißt sind. Eine weitere Ausführung sieht vor, daß der aus einem flachen Kunststoffstreifen bestehende Handgriff an Zwickeln befestigt ist, die an dem stirnseitigen Rand des Bodens anschließen. Bei einer dritten Ausführung besteht der Handgriff aus zwei an gegenüberliegenden Seiten des Bodens vorhandenen Ansätzen, die sich überlappen und miteinander verschweißt sind.

Der Gegenstand der Erfindung ist in der Zeichnung in mehreren Ausführungsbeispielen dargestellt; es zeigt
- Fig. 1: einen kastenförmigen Müllbehälter in einer perspektivischen Darstellung in einem teilweise aufgeklappten Zustand,
- Fig. 2: einen erfindungsgemäß vorgesehenen Kunststoffbeutel in einer seitlichen Ansicht und im zusammengeklappten Zustand,
- Fig. 3: den Gegenstand der Fig. 1 im aufgefalteten Zustand in einer seitlichen Ansicht,
- Fig. 4: den Gegenstand der Fig. 3 in einer Draufsicht auf den Boden,
- Fig. 5: ein weiteres Ausführungsbeispiel in einer Darstellung, ähnlich der Fig. 2,
- Fig. 6: den Gegenstand der Fig. 5 im ausgefalteten Zustand und mit einer Draufsicht auf den Boden,
- Fig. 7: ein weiteres Ausführungsbeispiel in einer seitlichen Ansicht und im zusammengeklappten Zustand und
- Fig. 8: den Gegenstand der Fig. 7 im auseinandergefalteten Zustand und in einer Drausicht auf den Boden.

In Fig. 1 ist beispielsweise ein flach zusammenklappbarer kastenförmiger Müllbehälter aus Pappe oder Karton dargestellt, der in Verbindung mit einem Kompaktor zur Aufnahme von Müll in Flugzeugen o. dgl. verwendet wird. Er besitzt zwei Stirnwände 2, zwei Seitenwände 3 und einen Boden 4 sowie Verschlußklappen 5 und ist mit Faltungen versehen, die in an sich bekannter Weise ein flaches Zusammenklappen des Müllbehälters ermöglichen. In Fig. 1 ist der Müllbehälter in einem teilweise aufgeklappten Zustand gezeichnet. Durch weiteres Auseinanderziehen der Seitenwände 3 wird die Benutzungsgestalt erhalten, in der die beiden Hälften der Stirnwände 2 in einer Ebene liegen. Die Verschlußklappen 5 an den Seitenwänden 3 bzw. Stirnwänden 2 sind mit Faltfugen versehen, welche das Umklappen für den Verschluß des Müllbehälters 1 erlauben.

Der in Fig. 2 dargestellte Kunststoffbeutel 6 dient der Aufnahme des in Fig. 1 dargestellten, an sich bekannten Müllbehälters 1. Der Kunststoffbeutel 9 ist zweckmäßig aus einer Schlauchfolie hergestellt. Er besitzt Seitenwände 7, Stirnwände 8 und einen Boden 9. Er ist weiterhin mit Faltungen 10 für die Seitenränder, Faltungen 11 für die Bodenränder und einer mittleren Faltung 12 im Boden versehen. Für die Bodenfaltung schließlich sind noch in die Stirnwände Diagonalfaltungen eingearbeitet. Die Stirnwände 8 sind nach außen gefaltet. Die im Boden vorhandene mittlere Faltung 12 unterteilt den Boden in zwei Hälften, die in der zusammengefalteten Lage nach unten umgeklappt sind und aneinanderliegen. Am oberen Teil ist der Kunststoffbeutel mit zwei zusammenlegbaren Tragegriffen 13 ausgestattet.

Für den Gebrauch wird der Müllbehälter 1 in seiner flachen Lage in den Kunststoffbeutel 6 eingesteckt und auseinandergefaltet. Dabei wird auch der Kunststoffbeutel 6 auseinandergefaltet. Ist der Müllbehälter 1 nach Verdichtung des Mülls im Kompaktor gefüllt, werden die Verschlußklappen 5 nach innen umgelegt, und die aus Kunststoffbeutel 6 und Müllbehälter 1 bestehende Einheit kann mittels der Tragegriffe 13 transportiert werden. Um den Kunststoffbeutel 6 an der Entsorgungsstelle von dem Müllbehälter 1 abziehen zu können, ist außen am Boden 9 ein Handgriff 14 angebracht. Dieser besteht bei dem Ausführungsbeispiel nach den Fig. 2 bis 4 aus einem flachen Kunststoffstreifen, der mit seinen Enden am Boden 9 angeschweißt ist. Die Schweißstellen sind mit 15 bezeichnet.

Bei der Ausführungsform nach den Fig. 5 und 6 sind an den stirnseitigen Rändern des Bodens 9 Zwickel 16 vorgesehen, an denen ein flacher Kunststoffstreifen zur Bildung eines Handgriffs 14 an den Schweißstellen 15 befestigt ist. Bei der Ausführung nach den Fig. 7 und 8 sind an zwei gegenüberliegenden Seiten des Bodens 9 lappenartige Ansätze 17 vorgesehen, die sich überlappen und an der Schweißstelle 15 miteinander verbunden sind. Bei allen Ausführungen wird ein Handgriff 14 gebildet, der unter dem Boden 9 liegt und ein einfaches Abziehen des Kunststoffbeutels 6 vom Müllbehälters 1 erlaubt.

## Patentansprüche

1. Kunststoffbeutel (6) zur Aufnahme eines flach zusammengelegten, in dem Kunststoffbeutel (6) aufklappbaren kastenförmigen Müllbehälters (1) aus Pappe oder Karton, wobei der durch Faltungen flach zusammengelegte Kunststoffbeutel (6) durch eine mittlere Faltung (12) begrenzte, nach unten umgeklappte und aneinanderliegende seitliche Hälften des Bodens (9) aufweist, die im auseinandergefalteten Zustand einen flachen Boden (9) bilden und am oberen Teil des Kunststoffbeutels (6) zwei zusammenlegbare Tragegriffe (13) vorgesehen sind, dadurch gekennzeichnet, daß am Boden (9) ein Handgriff (14) zum Abziehen des Kunststoffbeutels (6) von dem auseinandergefalteten Müllbehälter (1) angebracht ist.

2. Kunststoffbeutel nach Anspruch 1, dadurch gekennzeichnet, daß der Handgriff (14) aus einem flachen Kunststoffstreifen besteht, der mit seinen Enden am Boden (9) angeschweißt ist.

3. Kunststoffbeutel nach Anspruch 1 oder 2, dadurch gekennzeichnet, daß der aus einem flachen Kunststoffstreifen bestehende Handgriff (14) an Zwickeln (16) befestigt ist, die an dem stirnseitigen Rand des Bodens (9) anschließen.

4. Kunststoffbeutel nach Anspruch 1, dadurch gekennzeichnet, daß der Handgriff (14) aus zwei an gegenüberliegenden Seiten des Bodens (9) bestehenden Ansätzen (17) besteht, die sich überlappen und miteinander verschweißt sind.

## Claims

1. A plastic bag (6) for holding a folded-flat box-shaped paperboard or cardboard rubbish container (1) which can be opened in the plastic bag (6), and the plastic bag (6), which can be flattened by folding, has downturned adjacent side halves of a bottom (9), bounded by a middle fold (12) and, when opened out, forming a flat bottom (9), and two collapsible carrying handles (13) are provided at the top part of the plastic bag (6), characterised in that a handle (14) for pulling the plastic bag (6) off the unfolded rubbish container (1) is secured to the bottom (9).

2. A plastic bag according to claim 1, characterised in that the handle (14) consists of a flat plastic strip welded at its ends to the bottom (9).

3. A plastic bag according to claim 1 or 2, characterised in that the handle (14) consisting of a flat plastic strip is secured to gussets (16) adjacent the end edges of the bottom (9).

4. A plastic bag according to claim 1, characterised in that the handle (14) comprises two overlapping weldable-together attachments (17) on opposite sides of the bottom (9).

## Revendications

1. Sac (6) en matière plastique servant à recevoir une poubelle (1) en carton-pâte ou en carton en forme de boîte, rabattable à plat et pouvant être déployée dans le sac (6) en matière plastique, le sac (6) en plastique, mis à plat par des plis, comportant des moitiés adjacentes latérales de fond qui sont délimitées par un pli (12) médian, qui peuvent se rabattre vers le bas et qui, lorsqu'elles sont dépliées l'une de l'autre, forment un fond (9) plat, deux poignées (13) pour porter qui peuvent être réunies étant en outre prévues sur la partie supérieure du sac en matière plastique, caractérisé par une poignée (14) montée dans le fond (9) pour retirer le sac (6) en matière plastique de la poubelle (1) dépliée.

2. Sac en matière plastique suivant la revendication 1, caractérisé en ce que la poignée (14) consiste en une bande plate de matière plastique qui est soudée au fond (9) par ses deux extrémités.

3. Sac en matière plastique suivant la revendication ou 2, caractérisé en ce que la poignée (14), qui consiste en une bande plate de matière plastique, est fixée a des goussets (16) qui font suite au bord du fond (9) du côté frontal.

4. Sac en matière plastique suivant la revendication 1, caractérisé en ce que la poignée (14) consiste en deux prolongements (17) qui sont présents sur deux côtés opposés du fond (9), qui se chevauchent et qui sont soudés l'un à l'autre.
